# EUROPÄISCHE PATENTSCHRIFT

(11) **EP 4 050 300 B1**
(45) Veröffentlichungstag und Bekanntmachung des Hinweises auf die Patenterteilung: **06.12.2023**
(21) Anmeldenummer: 21000304.2
(22) Anmeldetag: 28.10.2021
(51) Int. Cl.: F42B 39/02, F42B 39/08

(54) **TASCHE ZUM TRAGEN EINES PATRONENGURTES**
BAG FOR CARRYING A CARTRIDGE BELT
BANDOULIÈRE POUR TRANSPORTER UNE BANDE DE CARTOUCHES

(30) Priorität: 03.11.2020 DE 102020006751
(43) Veröffentlichungstag der Anmeldung: 31.08.2022
(73) Patentinhaber: Flössner, Uwe, 36452 Kaltensundheim (DE)
(72) Erfinder: Flößner, Uwe, 36452 Kaltennordheim (DE); Flößner, Hans, 36452 Kaltennordheim (DE); Genßler, Barbara, 36452 Kaltennordheim (DE)

(56) Entgegenhaltungen:
- EP-B1- 3 111 159
- GB-A- 2 489 116
- GB-B- 2 489 116
- US-A1- 2016 313 104

## Beschreibung

Die vorliegende Erfindung bezieht sich auf eine Tasche zum Tragen eines Patronengurtes für Feuerwaffen, wie Maschinengewehre, durch eine Person.

Im Stand der Technik sind seit Jahrzehnten Patronengurte bekannt, diese zeichnen sich dadurch aus, dass die einzelnen Patronen zu einem flexiblen Gürtel, einem Patronengurt, aneinander befestigt, miteinander verkettet sind. Auf Grund einer derartigen Verkettung der Patronen untereinander, können diese kontinuierlich einer Feuerwaffe, z.B. einem Maschinengewehr, so zugeführt werden, dass ein kontinuierliches Gewehrfeuer gewährleistet ist. Während des Feldeinsatzes ist der Umgang mit diesen Patronengurten, jedoch auch mit Problemen verbunden.

Ungeschützte Patronengurte sind im Feldeinsatz Staubeinwirkungen, Wasser und Schmutz ausgesetzt.

Eine daraus resultierende Partikelbeaufschlagung der Patronengurte kann zu Fehlfunktionen der Selbstlademechanismen der Maschinengewehre führen und stellt daher ein sehr großes Risiko im Kampf dar.

Zur Minimierung dieses Risikos werden die Patronengurte daher zumeist in Transportbehältnissen gelagert und transportiert.

Oftmals sind diese Behältnisse auch mit Adaptern versehen, mittels denen das jeweilige Transportbehältnis lagesicher mit dem zugeordneten Maschinengewehr verbunden werden kann.

Ein derartiges Transportbehältnis für Patronengurte wird beispielsweise in der US 2455352 A1 vorbeschrieben. Es handelt sich dabei um einen den Patronengurt aufnehmenden, schlauchförmigen, flexiblen Transportbehälter mit vielen Blechteilen, die zwangsläufig das Eigengewicht stark erhöhen.

Dieser schlauchförmige, flexiblen Transportbehälter kann auch als Banderole getragen werden. Am oberen, offenen Ende des schlauchförmigen, flexiblen Transportbehälters befindet sich ein Maschinengewehradapter.

Nachteil dieser Bauform ist, dass der Patronengurt sehr aufwendig eingelegt werden muss. Da die Patronen zudem nur in zwei Reihen eingelegt werden können ist auch die Kapazität des Transportschlauches sehr stark begrenzt. Ein wesentlicher Nachteil dieser Lösung besteht darin, dass sich die eingesetzten Blechteile bei Schlageinwirkung, oder Sturz leicht so verbiegen können, dass die Patronen zwischen den Blechen derart eingeklemmt werden, dass der Gurt nicht mehr problemlos aus dem Taschenschlauch herauslaufen kann.

Ein weiteres Transportbehältnis für Patronengurte ist aus der DE 657959 C bekannt. Es handelt sich hierbei um einen recht sperrigen, von Hand zu transportierenden, zudem gewichtsintensiven Patronengurtkasten der mittels Klappplatten in Abteile unterteilt ist, und an dem ein Maschinengewehradapter angeordnet ist. Nach dem Gebrauch muss dieser schwere, leere Kasten aufwendig zum Nachfüllen transportiert werden.

Weiterhin ist aus der US 6799500 B1 ein ebenfalls recht sperriger Beutel für Maschinengewehrmunition bekannt, an dessen Oberseite, welche aus Metall- oder Kunststoff besteht, ein Adapter angeordnet ist, der eine lagesichere Befestigung am zugehörigen Maschinengewehr ermöglicht. Die Seitenwände und die Unterseite dieses Beutels sind aus einem verschleiß- und verrottungsbeständigen, gewebten Stoff gefertigt. Der Boden ist mit den Seitenwänden mittels eines umlaufenden Reißverschlusses verbunden. Durch Öffnen des Reißverschlusses kann der Boden so aufgeklappt werden, dass der Beutel mit Munition gefüllt werden kann. Der Nachteile dieser Bauform besteht darin, dass sie keine flexible Tragweise am Körper ermöglicht, und daher keinesfalls problemlos transportiert, und zudem im leeren Zustand nur unwesentlich komprimiert werden kann.

Aus der US 2013319213 A1 ist zudem ein Behälter für Maschinengewehrmunition bekannt, der ebenfalls aus einem verschleiß- und verrottungsbeständigen gewebten Material besteht, welches wiederum einen rechteckigen Behälter bildet. Der Behälter umfasst eine Unterseite, eine Vorderseite, eine Rückseite, ein erstes Ende und ein zweites Ende sowie eine obere Klappe und muss an einer Stelle des Koppels befestigt werden. Dadurch wird eine schlechte Gewichtsverteilung am Körper der Trägerperson bewirkt. Ein wesentlicher Nachteil besteht darin, dass die Abmessungen des Behälters fix sind, d.h. nicht entsprechend des jeweiligen Befüllungsgrades individuell eingestellt werden können, und zudem lässt sich der Behälter nur mit relariv hohem Zeitaufwand vom Koppel lösen.

Eine weitere Bauform eines Behälters für Maschinengewehrmunition wird in der US 2016 0313104 A1 vorbeschrieben. Hierbei handelt es sich um einen flexiblen, rechteckigen Behälter der an seinem oberen Ende einen starren rechteckigen Adapteraufsatz zum Anschluss einer Zuführrutsche, eines Munitionszuführungszuführungssystems, aufweist.

Dieser mit dem Adapteraufsatz versehene Behälter wird mittels eines Tragegestelles als Rucksackmunitionssystem getragen.

Diese Bauform hat, da die Abmessungen des Tragegestells und auch die des Adapters fix sind, d.h. unabhängig vom jeweiligen Befüllungsgrad des Munitionsbehälters gleich bleiben, den wesentlichen Nachteil, dass diese Bauform nach dem Gebrauch, d.h. im entleerten Zustand, ein hohes Transportvolumen aufweist, und damit verbunden zwingend auch einen hohen Transportaufwand zum Nachfüllen erfordert.

Aus der GB 2489116 B ist weiterhin eine verknüpfte runde Tragetasche für Patronengurte bekannt, die ähnlich der Lösung nach der US 2455352 A1, an einem ersten Ende verschlossen ist, an einem zweiten Ende eine Öffnung aufweist und als Banderole getragen werden kann. Diese Lösung weist im Bedarfsfall im Bereich der Öffnung eine Verschlussklappe ohne Adapter auf. Die Hülle dieser Tragetasche selbst ist aus einem flexiblen Material und so geformt, dass sie im Querschnitt ein dreieckiges Prisma ausbildet, welches entlang der oberen Kante des Prismas einen zu öffnenden Verschluss, beispielsweise einen Reißverschluss aufweist, der sich vom ersten, dem unteren, dem verschlossenen Ende, bis zum zweiten, dem oberen Ende, dem Ende mit der Öffnung, erstreckt.

Auf Grund des geometrischen Aufbaus als dreieckiges Prisma, welches entlang der oberen Kante des Prismas einen zu öffnenden Verschluss aufweist, gestaltet sich das auf Grund der mittigen Anordnung des Reißverschlusses, bei dieser Tasche zwingend erforderliche, lineare Einlegen des Gurtes, d.h. der Patronengurt muss bei geöffneten Reißverschluss stets über die voller Taschenlänge ausgelegt, und im Bedarfsfall auch übereinander "gefaltet" in die Tasche eingelegt werden, sehr schwierig und zeitaufwendig, zumal der Schütze im Kampfeinsatz die Munition für den Transport oft sehr kurzfristig verpacken muss.

Ähnlich zur Lösung nach der US 2455352 A1 ist auch bei dieser Lösung die Breite des die Patronen aufnehmenden, hier mittels Reißverschluss geschlossenen, Schlauches größer als die Länge einer einzelnen Patrone, und sollte zudem kleiner als die doppelte Länge einer einzelnen Patrone sein.

Trotz dieser geometrischen Randbedingungen kommt es beim Gebrauch dieser Tragetasche, insbesondere dann, wenn diese beim Tragen nicht waagerecht gehalten wird, d.h. wenn der Beutel als Banderole getragen wird, was sich im Feldeinsatz zur bevorzugten Trageweise entwickelt hat, dazu, dass sich der in der Tragetasche aufbewahrte Patronengurt innerhalb der Tasche so frei bewegt, dass sich die Patronen des Patronengurtes am oder in der Nähe des unteren Endes der Tragetasche, d.h. weg von der Öffnung, ansammeln. Dieses Problem tritt verstärkt immer dann auf, wenn während des Einsatzes nicht mehr die maximale Länge des Gurtes verstaut werden muss, sondern beispielsweise nur der halbe Gurt.

Dann wird die Höhe der Tasche nicht erreicht und der Patronengurt wackelt in der Tasche herum und kann sich dort sehr leicht verkanten und verhaken. Unter diesen Umständen ist der im Kampfeinsatz zwingend erforderliche schnelle Zugriff zum Patronengurt sehr stark beeinträchtigt.

Das mehrfache lineare Übereinanderlegen des gesamten Patronengurtes über die jeweilige Länge der Tasche hat zudem noch den entscheidenden Nachteil, dass sich während des Gewehrfeuers die Patronen der übereinander liegenden Gurtlagen leicht miteinander Verhaken, woraus leicht ein Verklemmen der Patrone/n in der Waffe resultieren kann.

Vom Anmelder der GB 2489116 B wurde die dort offenbarte Lehre weiterentwickelt und in der EP 3111159 B1 als Weiterentwicklung offenbart. Die in der EP 3111159 B1 offenbarte Lehre zeichnet sich dadurch aus, dass an der bereits in der GB 2489116 B offenbarten, im Querschnitt als dreieckiges Prisma ausgebildeten schlauchförmigen Hülle der Tragetasche mit dem gemäß der GB 2489116 B entlang der oberen Kante des Prismas angeordneten Reißverschluss, nun in der EP 3111159 B1 zusätzlich, im Abdeckbereich der Verschlussklappe der Tragetasche unterhalb der Öffnung der Tragetasche, ein Gewebeband als Fixiergurt angeordnet wurde. Dieser Fixiergurt, der die Abdeckklappe im geschlossenen Zustand umschließt, kann mittels Befestigungsmitteln, wie Druckknöpfen und oder Klettverschlüssen, fest um die Abdeckklappe und die darunter liegende schlauchförmige Tragetasche geschlungen werden, um die Lagesicherung des Patronengurtes in der Tasche zu verbessern.

Auch diese Lösung hat nach wie vor den Nachteil einer sehr schwierigen und zeitaufwendigen Befüllung der Tasche, die bereits in Verbindung mit der Lehre nach der GB 2489116 B erläutert wurde.

Die Weiterentwicklung nach der EP 3111159 B1 bewirkt zudem, dass der Außen an der Tasche angebrachte Fixiergurt, keinesfalls den gewünschten Effekt einer exakten Fixierung/Lagesicherung aller Patronengurtlängen in der Tasche gewährleisten kann.

Dabei stellt der Außen an der Tasche angebrachte Fixiergurt ein zusätzliches zeitintensives Bedienhindernis dar, da er beim Öffnen der Tasche erst gelöst werden muss, um dann an den Patronengurt zu gelangen.

Zudem birgt der Fixiergurt auch die Gefahr in sich, dass der Schütze im Gelände an den verschiedenartigsten Hindernissen hängen bleiben kann.

Andere Nachteile der beiden letztgenannten Lösungen sind, dass beide Lösungen keine Adapter aufweisen, mit denen diese direkt an der Waffe lagefixiert werden könnten, wie auch den Nachteil, dass bei beiden Lösungen die erste Patrone stets mit einem relativ kleinen Klett- und Flauschverschluss an der Tasche fixiert ist. Dies hat im Gelände zur Folge, dass die Haltekraft dieser kleinen Klettverbindung unter den Bedingungen des Feldeinsatzes (Staub, Schmutz und Schlamm) nicht ausreicht, um die erste Patrone exakt zu fixieren, so dass die erste Patrone unter den Bedingungen des Feldeinsatzes in der Tasche verschwindet, und im Kampfeinsatz auf Grund der Kürze der zur Verfügung stehenden Zeit dann "unauffindbar" bleibt, - dies kann jedoch schwerwiegende Folgen haben.

Um sicherzustellen, dass die Schusswaffen auch ihre Genauigkeit, Sicherheit und Zuverlässigkeit behalten, ist eine ordnungsgemäße Reinigung der Schusswaffen nach jedem Gebrauch unerlässlich.

Damit die Schusswaffen jederzeit einsatzbereit sind, müssen Militärangehörige ihre Waffen auch im Feld reinigen können.

Daher benötigen Militärangehörige ein leichtes und kompaktes Waffenreinigungsset.

Beispielsweise wird in der US 7841472 B1 bzw. der EP 2524187 B1 ein derartiges Schusswaffen-Reinigungsset, in der Bauform eines mit Gürtelschlaufen versehenen Etui's, vorbeschrieben, welches mittels eines sich über drei Seiten erstreckenden Reißverschlusses so öffnen lässt, dass die Hülle des Etuis im geöffneten Zustand in zwei Teile geteilt, nur noch entlang einer Klapplinie verbunden ist.

Im Bereich dieser Klapplinie ist nun ein spezielles Befestigungselement für eine optional austauschbare Trägerplatte angeordnet, welche auf der einen Seite Hohlräume zur Aufnahme von Montagewerkzeugen und auf der anderen Seite Hohlräume zur Aufnahme von Reinigungswerkzeugen aufweist.

Diese Aufnahme-Hohlräume können dabei so ausgebildet sein, dass entsprechend den jeweiligen Erfordernissen in diesen Aufnahme-Hohlräumen Spezialwerkzeuge der unterschiedlichsten Bauformen oder aber auch mit unterschiedlich geformten Kavitäten angeordnet werden.

So können allein durch den Austausch der Trägerplatten die kompletten im Waffenreinigungsset angeordneten Werkzeugsätze ausgetauscht werden. Derartige Waffenreinigungssets können selbstverständlich auch zur Aufbewahrung einzelner Patronen genutzt werden.

Doch als Behältnis für Träger- und Bandzuführungssysteme für Maschinengewehre, d.h als Behältnis für Patronengurte, bei dem aus dem Behältnis mit einer entsprechenden Lagerkapazität heraus, mit hoher Geschwindigkeit, ohne Staus und Fehleinzüge, eine problemlose kontinuierliche zuverlässige Schussfolge des Maschinengewehrfeuers ohne Klemmen und Hakeln der einzelnen Patronen unter- bzw. miteinander, gewährleistet werden muss, sind derartige Waffenreinigungsetuis nicht geeignet.

Daher ist es Aufgabe der Erfindung eine Tasche zum Tragen eines Patronengurtes zu entwickeln, die gegenüber den im Stand der Technik derzeit angebotenen Lösungen leichter und einfacher zu verwenden ist, die problemlos sicher und zuverlässig von einer Person, flexibel am Körper, getragen werden kann, und auch einfach aufbewahrt und im leeren Zustand platzsparend verstaut werden kann, und die gleichzeitig alle Nachteile der Lösungen des Standes der Technik beseitigen soll, die im Bedarfsfall sogar mittels eines Adapters direkt an der Waffe fixiert werden soll, die zudem stets eine schnelle, zuverlässige, leicht zugängliche, optimale und sichere Fixierung der ersten Patrone in der Tasche gewährleisten soll, dabei gleichzeitig leicht und zuverlässig an die unterschiedlichsten Längen (wie beispielsweise eine verbleibende halbe Gurtlänge) des Patronengurtes angepasst werden kann, dabei stets eine optimale Fixierung des Patronengurtes in der Tasche gewährleisten soll, so dass der Patronengurt stets in seiner Lage in der Tasche exakt fixiert/gesichert ist und keinesfalls in der Tasche "herumwackelt", wobei gleichzeitig durch eine sehr optimale Anordnung und Lagesicherung des Patronengurtes in der Tasche gewährleistet werden soll, dass bei Gewehrfeuer der Patronengurt problemlos und zuverlässig kontinuierlich, ohne Klemmen und Hakeln der einzelnen Patronen unter- bzw. miteinander, d.h. ohne Staus und Fehleinzüge, mit hoher Geschwindigkeit aus der Tasche heraus laufen kann, um eine schnelle, problemlose, kontinuierliche und zuverlässige Schussfolge des Maschinengewehrfeuers zu gewährleisten.

Erfindungsgemäß wird diese Aufgabe durch eine Tasche zum Tragen eines Patronengurtes (1) nach den Merkmalen des Hauptanspruches der Erfindung gelöst.

Vorteilhafte Ausführungen, Einzelheiten und Merkmale der Erfindung ergeben sich aus den Unteransprüchen sowie aus der nachfolgenden Beschreibung des erfindungsgemäßen Ausführungsbeispieles in Verbindung mit den zum Ausführungsbeispiel gehörenden neun Darstellungen einer möglichen Bauformen der erfindungsgemäßen Lösung.

Diese Darstellungen zeigen in der
- Figur 1 :: die erfindungsgemäße Tasche zum Tragen eines Patronengurtes 1, zur übersichtlicheren Darstellung ohne den Patronengurt 1, jedoch mit allen im Innern der Tasche angeordneten Bauteilen, in einer räumlichen Explosivdarstellung, wobei die einzelnen Bauteile einerseits auf dem Zuschnitt der Außenhülle lagepositioniert sind, und zur besseren Veranschaulichung zudem noch einmal "daneben" separat als Einzelteile dargestellt wurden;
- Figur 2 :: die erfindungsgemäße Tasche zum Tragen eines Patronengurtes 1 mit den im Innern der Tasche angeordneten Bauteilen, in einer ebenen Darstellung, analog Figur 1;
- Figur 3 :: die Draufsicht auf die in den Figuren 1 und 2 dargestellte erfindungsgemäße Tasche zum Tragen eines Patronengurtes 1 im Endmontagezustand;
- Figur 4 :: die Unteransicht von der in den Figuren 1 bis 3 dargestellten erfindungsgemäßen Tasche zum Tragen eines Patronengurtes 1 im Endmontagezustand;
- Figur 5 :: die Seitenansicht der in den Figuren 1 bis 4 dargestellten erfindungsgemäßen Tasche zum Tragen eines Patronengurtes 1 im Endmontagezustand;
- Figur 6 :: den Schnitt bei A-A gemäß Figur 4;
- Figur 7:: einen Blick in die Öffnung der in den Figuren 1 bis 6 dargestellten, erfindungsgemäßen Tasche zum Tragen eines Patronengurtes 1, bei vollständig geschlossenem Reißverschluss 12, in einer räumlichen Darstellung;
- Figur 8:: eine räumlichen Draufsicht auf die in den Figuren 1 bis 7 dargestellte, erfindungsgemäße Tasche zum Tragen eines Patronengurtes 1, mit teilweise geöffnetem Reißverschluss 12 und mäanderförmig in die Tasche eingelegtem Patronengurt 1, mit einer auf der Lagesicherungsplatte 10 lagefixierten ersten Patrone des Patronengurtes 1;
- Figur 9:: eine räumlichen Seitenansicht des oberen Endes der in der Figuren 8 dargestellten, erfindungsgemäßen Tasche zum Tragen eines Patronengurtes 1, mit einem geschlossenem Reißverschluss 12 und geöffneter nach außen so "zurückgeschlagener" Verschlusslasche 9, dass das Laschenverschlusshakenpad 30 an der Taschenrückwand 4 mit dem Laschenlagesicherungsflauschpad 32 in Wirkverbindung tritt und dadurch den Adapter 29 in seiner Lage fixiert.

Die, in den Figuren 1 bis 9 dargestellte, erfindungsgemäße Tasche zum Tragen eines Patronengurtes 1 hat die Bauform einer den Patronengurt 1 aufnehmenden, schlauchförmigen, flexiblen Hülle, die im wesentlichen aus einem gewebten Stoff besteht, und die an einem, dem unteren Ende, stirnseitig mit einem Taschenboden 2 verschlossen ist, am anderen, dem oberen Ende ist die Tasche offen, wobei im Bereich des offenen Endes der flexiblen, schlauchförmigen Hülle eine Taschenverschlussklappe 3 angeordnet ist, zwischen den beiden Enden ist am Umfang, in Längsrichtung der schlauchförmigen Hülle, ein Verschluss angeordnet, der ein Öffnen der Hülle über deren Länge ermöglicht.

Erfindungsgemäß ist mittig im Taschenboden 2 eine Entwässerungsöse 34 zur Entwässerung und besseren Belüftung der Tasche angeordnet.

Im vorliegenden Ausführungsbeispiel ist, wie in der Figur 1 dargestellt, dieser Taschenboden 2 rechteckig ausgebildet und am unteren Ende einer Taschenrückwand 4 angeordnet, und an der dieser Taschenrückwand 4 gegenüberliegenden Seite des Taschenbodens 2 ist eine Taschendecke 6 angeordnet.

Erfindungswesentlich ist, dass die so am unteren Ende, stirnseitig mit einem rechteckigen Taschenboden 2 verschlossene, schlauchförmige, flexible Hülle einen rechteckigen Querschnitt, mit einer Taschenrückwand 4, zwei an dieser Taschenrückwand 4 angeordneten, einander gegenüberliegenden Taschenseitenwänden 5 und einer der Taschenrückwand 4 gegenüberliegenden rechteckigen Taschendecke 6, aufweist, und dass diese Taschendecke 6 beidseitig, d.h. entlang beider Längsseiten, mittels je eines Reißverschlusses 12 mit den Taschenseitenwänden 5 verbunden ist. Dadurch, dass die erfindungsgemäße Tasche mit zwei Reißverschlüssen ausgerüstet ist, kann diese Tasche sehr leicht geöffnet werden, wobei in Wirkverbindung mit der erfindungsgemäß vorgegebenen Rechteckform der erfindungsgemäßen Tasche stets ein optimales, schnelles und sicheres, vorzugsweise mäanderförmiges Einlegen des Patronengurtes 1 gewährleistet ist.

Wesentlich ist aber auch, dass die an den beiden Reißverschlüssen 12 angeordneten Schieber 35 mit deren Schiebergriffstücken 36 über ein an den beiden Schiebergriffstücken 36 angeordnetes, entkoppelbares Verbindungsband 37 miteinander/untereinander verbunden sind.

Dadurch, das die beiden Reißverschlüsse mittels eines Verbindungsbandes 37 verbunden sind, kann die Tasche sehr schnell geöffnet werden.

So besteht die Möglichkeit, den Patronengurt 1 optimal in die Tasche einzuführen, indem man die an der Taschenrückwand 4 erfindungsgemäß angeordneten Taschenseitenwände 5, wie in der Figur 8 dargestellt, als Einfüllhilfe nutzt.

Die beiden entkoppelbar miteinander verbundenen Reißverschlüsse 12 können aber im Bedarfsfall auch entkoppelt werden.

Hierfür ist im vorliegenden Ausführungsbeispiel eine Steckschnalle 39 vorgesehen, die es im Bedarfsfall ermöglicht beide Reißverschlüsse 12 auch einzeln zu öffnen.

Kennzeichnend ist auch, dass das für die unterschiedlichen Bestandteile / Bauteile der Tasche jeweils eingesetzte Material, ob für den Taschenboden (2), die Taschenverschlussklappe (3), die Taschenseitenwände (5), die Taschendecke (6), den Taschendeckel (7), das Innenvolumenreduktionsband (14), den Kompressionstunnel (22), den Tragegurt (17) usw., gleichartig oder auch unterschiedlich sein kann.

Im Wesentlichen besteht die erfindungsgemäße Tasche aus einem gewebten Stoff der verschleiß- und verrottungsbeständig ist, wobei alle Materialien der in der Tasche angeordneten Bestandteile, die auch aus Leder, aus Klett, aus Flausch oder aus gewebten Stoffen bestehen können, durch herkömmliche Verfahren, die zur Herstellung von Taschen, Rucksäcken und Behältern für militärische Zwecke verwendet werden, wie beispielsweise Nähen, Nieten und/oder Kleben, aneinander und miteinander befestigt werden. Kennzeichnend ist auch, dass spezielle Nähte, wie beispielsweise die Naht zwischen der Taschenrückwand 4 und den Taschenseitenwänden 5, beispielsweise als jeweils eine Falznaht 20 ausgeführt sein können, so dass die Tasche durch diese Falznähte 20 in Ihrer Rechteckform profiliert/stabilisiert wird.

Die durch die Falznähte 20 sehr exakt vorgegebene, in die Tasche "eingearbeitete" Rechteckform wird der Patronengurt 1 zusätzlich noch besser in seiner Lage in der Tasche, siehe Figur 8, fixiert.

Kennzeichnend ist auch, dass die Taschenverschlussklappe 3 aus einem der Taschenrückwand 4 benachbarten, die rechteckige Öffnung der Hülle verschließenden Taschendeckel 7, einem dem Taschendeckel 7 benachbarten Fixierstück 8 und einer dem Fixierstück 8 benachbarten Verschlusslasche 9 besteht.

In diesem Ausführungsbeispiel, ist auf der mittig auf dem Fixierstück 8 aufgenähten Flauschbandrechteckfläche, ein Adapter 29, an dessen Bodenfläche eine Hakenbandfixierfläche angeordnet ist, lagefixiert befestigt. Durch das zusätzliche Anbringen eines Adapters 29, welcher der Aufnahme der Tasche mit dem Patronengurt 1 an der Schnittstelle des Gewehres ermöglicht, ist eine optimale Lage des Patronengurtes 1 am/zum Gewehr gewährleistet. Da die erfindungsgemäße Anordnung des Adapters 29 an der Tasche es zudem ermöglicht, dass der Adapter 29 auswechselbar ist, kann ein und die selbe erfindungsgemäße Tasche auch mit mehreren Gewehrtypen zum Einsatz kommen.

Wesentlich ist weiterhin, dass im Inneren der Tasche am Taschendeckel 7, der rechteckigen Öffnung der Tasche benachbart, eine Patronenlagesicherungsplatte 10 mit einem Patronenlagesicherungsspannelement 11 angeordnet ist.

Die im vorliegenden Ausführungsbeispiel eingesetzte Patronenlagesicherungsplatte 10 besteht aus einer aus Leder bestehenden Grundplatte die mit zwei Durchgangslöchern 38 versehen ist, wobei durch diese beiden Durchgangslöcher 38 das Patronenlagesicherungsspannelement 11, im vorliegenden Ausführungsbeispiel ein Rundgummi, so hindurch geführt ist, dass dessen freie Enden mittels Knoten und/oder zusammen mit der Grundplatte durch Nähte am Taschendeckel 7 fest lagefixiert sind.

Die "erste" Patrone kann erfindungsgemäß in der Tasche, so wie im Ausführungsbeispiel, in den Figuren 8 und 9 dargestellt, auf der Patronenlagesicherungsplatte 10 mittels des zugehörigen Patronenlagesicherungsspannelementes 11, schnell, zuverlässig, und optimal zugänglich, sicher fixiert werden.

Wesentlich ist aber auch, dass über die Taschenlängsrichtung eine/mehrere, im Bedarfsfall die Taschenrückwand 4 und die Taschenseitenwände 5 zusammenziehende Kompressionseinheit/en 13 nebeneinander angeordnet ist/sind.

Jede der im Ausführungsbeispiel dargestellten Kompressionseinheiten 13 besteht jeweils aus zwei gegenüberliegend in den Taschenseitenwänden 5 angeordneten Kompressionsösen 21 und einen auf den Bereich der Kompressionsösen 21, wie auch die benachbarten Innenseiten der Taschenseitenwände 5 und auf die dazwischen liegende Innenseite der Taschenrückwand 4 aufgenähten, d.h. den Bereich um und zwischen den Kompressionsösen 21 tunnelförmig abdeckenden, Kompressionstunnel 22, durch den hindurch ein in den Kompressionsösen 21 an beiden Taschenseitenwänden 5 nach außen austretendes Kompressionsband 23 angeordnet ist / verläuft.

Vorteilhaft ist, wenn, wie im Ausführungsbeispiel dargestellt, an den, an beiden Taschenseitenwänden 5 in den Kompressionsösen 21 nach außen austretenden Endbereichen des Kompressionsbandes 23 Kordelstopper 24 mit Betätigungstastern 25 angeordnet sind, und das Kompressionsband 23 von einem Spanngummi ausgebildet wird.

Im vorliegenden Ausführungsbeispiel wurden zwei Kompressionseinheiten 13 über die Länge der Tasche verteilt.

Da diese im Innern der Tasche angeordnet sind, besteht nicht die Gefahr, dass man mit den Kompressionseinheiten 13 an Gegenständen hängen bleibt. Zudem sind die erfindungsgemäßen Kompressionseinheiten 13 schnell von den Seiten zugänglich und gewährleisten dadurch im Bedarfsfall, d.h. im Einsatz, eine schnelle Dekomprimierung, so dass bei Gewehrfeuer der schnell zu dekomprimierte Patronengurt 1 problemlos und zuverlässig kontinuierlich, ohne Klemmen und Hakeln der einzelnen Patronen unter- bzw. miteinander, aus der Tasche heraus laufen kann.

Bereits der Einsatz von zwei Kompressionseinheiten 13 gewährleistet, bei der im Ausführungsbeispiel vorgestellten Lösung, eine optimale Transportlagesicherung des Patronengurtes 1 in der erfindungsgemäßen Tasche, d.h. dass der Patronengurt 1 bereits mit zwei Kompressionseinheiten 13, exakt in der Tasche in seiner Lage fixiert/gesichert werden kann, so dass dieser beim Transport keinesfalls in der Tasche "herumwackelt". Erfindungsgemäß ist aber auch, dass im Inneren der Tasche ein in seiner Breite gegenüber der Breite der Taschenrückwand 4 etwa 5% bis 10% schmaleres Innenvolumenreduktionsband 14 angeordnet ist, dessen Länge einerseits von einem Fixierende 15 und andererseits von einem Freiende 16 begrenzt wird, wobei das Fixierende 15 im Innern der Tasche, an der Taschenrückwand 4, etwa 30% bis 40% der Taschenrückwandgesamtlänge vom Taschenboden 2 beabstandet, fest angenäht ist, wobei das gegenüberliegenden Freiende 16, entsprechend dem jeweils für den Patronengurt 1 benötigten Tascheninnenvolumen, stufenlos, entlang der Taschendecke 6, verstellbar an der Taschendecke 6, beispielsweise mittels Klettverschlüssen, lagefixiert wird.

Dabei ist erfindungswesentlich, dass die Länge des Innenvolumenreduktionsbandes 14 etwa 70% bis 90% der Länge der Taschenrückwand 4 beträgt, wobei an der Taschendecke 6 im Inneren der Tasche ein Innenflauschband 18 und an der benachbart liegenden Oberfläche des Freiendes 16 des Innenvolumenreduktionsbandes 14, ein zugeordnetes, mit dem Innenflauschband 18 in Wirkverbindung tretendes, Innenhakenklettband 19 angeordnet ist.

Der Einsatz des erfindungsgemäßen Innenvolumenreduktionsbandes 14 bewirkt, dass selbst das benötigte Innenvolumen leicht und zuverlässig stufenlos, an die unterschiedlichsten Längen von Patronengurten 1 so angepasst werden kann, dass das Innenvolumen der Tasche stufenlos entsprechend den unterschiedlichen Längen (wie beispielsweise auf eine verbleibende halbe Gurtlänge) der Patronengurte 1 stets so variiert werden kann, dass immer die optimale Packungsdichte für die jeweilige Länge des Patronengurtes 1 in der Tasche stufenlos eingestellt werden kann, so dass der Patronengurt 1, egal wie lang, zuverlässig und exakt in der Tasche auch stets einfach lagefixiert und transportgesichert werden kann.

Kennzeichnend ist weiterhin, dass außen an der Tasche, an der Taschenrückwand 4, ein Tragegurt 17 angeordnet ist.

Dadurch kann die erfindungsgemäße Tasche, problemlos sicher und zuverlässig von einer Person, flexibel am Körper getragen werden.

Ein weiteres Merkmal der Erfindung ist, dass an der Taschenrückwand 4 oberhalb des Tragegurtes 17, d.h. in Richtung der Taschenverschlussklappe 3, eine Aufhängeschlaufe 26 angeordnet ist, die es ermöglicht, dass die Tasche auch einfach aufbewahrt, d.h. auch mal an einem Haken "zwischengelagert"/angehangen, werden kann.

Erfindungsgemäß ist auch, dass an der Verschlusslasche 9 ein Laschenverschlusshakenpad 30 angeordnet ist, dem außen an der Taschendecke 6 ein, im Anlagebereich des Laschenverschlusshakenpads 30 bei geschlossener Verschlusslasche 9, zugeordnet angeordnetes Laschenverschlussflauschpad 31 angeordnet ist.

Dadurch wird stets ein problemloses, schnelles und zuverlässiges Verschließen der erfindungsgemäßen Verschlusslasche 9 gewährleistet.

Vorteilhaft ist in diesem Zusammenhang, dass außen an der Taschendecke 6, im Anlagebereich der, an der Verschlusslasche 9, am Fixierstück 8, angeordneten Flauschbandfixierfläche, eine dieser zugeordnete Verschlusshakenfixierfläche 33 angeordnet ist.

Bei abgenommen Adapter 29 kann so Schließ- und Verschlusshaltekraft der Taschenverschlussklappe 3 an der Taschendecke 6 außen, nochmals sehr deutlich verstärkt werden.

Wesentlich ist auch, dass an der Taschenrückwand 4 am freien Ende der Taschenverschlussklappe 3 ein D-Ring 28 mittels eines Schlaufenbandes 27 angeordnet ist.

Dieser D-Ring 28 gewährleistet ein problemloses und zuverlässiges Öffnen der Taschenverschlussklappe 3.

Kennzeichnend ist auch, dass am oberen Ende der Taschenrückwand 4 außen, im Anlagebereich des Laschenverschlusshakenpads 30 an der Taschenrückwand 4 bei geöffneter und "zurückgeschlagener" Verschlusslasche 9, ein Laschenlagesicherungsflauschpad 32 angeordnet ist. Die Wirkverbindung bei geöffneter und "zurückgeschlagener" Verschlusslasche 9 ist in der Figur 9 dargestellt, und gewährleistet eine sichere und zuverlässige Adaption der erfindungsgemäßen Tasche an einem Gewehr.

Die im vorliegenden Ausführungsbeispiel erfindungsgemäß eingesetzten Klett-Verschluss-Paarungen können an den miteinander in Wirkverbindung tretenden Bauteilen selbstverständlich auch untereinander ausgetauscht zum Einsatz kommen.

Mittels der hier vorgestellten erfindungsgemäßen Lösung ist es gelungen eine Tasche zum Tragen eines Patronengurtes 1 zu entwickeln, die gegenüber den im Stand der Technik angebotenen Lösungen leichter und einfacher zu verwenden ist, die problemlos sicher und zuverlässig von einer Person flexibel am Körper getragen werden kann, und auch einfach aufbewahrt werden kann, und die alle Nachteile der Lösungen des Standes der Technik gleichzeitig beseitigt, im Bedarfsfall auch mittels eines Adapters direkt an der Waffe fixiert werden kann, zudem stets eine schnelle, zuverlässige, leicht zugängliche, optimale und sichere Fixierung der ersten Patrone in der Tasche gewährleist, gleichzeitig leicht und zuverlässig an die unterschiedlichsten Längen von Patronengurten 1 optimal angepasst werden kann, wobei stets eine optimale Fixierung des Patronengurtes 1 in der Tasche gewährleistet ist, d.h. dass der Patronengurt 1 egal wie lang stets exakt in der Tasche lagesicher fixiert/gesichert ist, so dass er keinesfalls in der Tasche "herumwackelt", wobei durch die erfindungsgemäße, sehr optimale Anordnung und Lagesicherung des Patronengurtes 1 in der erfindungsgemäßen Tasche gleichzeitig gewährleistet ist, dass bei Gewehrfeuer der Patronengurt 1 problemlos und zuverlässig kontinuierlich, ohne Klemmen und Hakeln der einzelnen Patronen unter- bzw. miteinander, d.h. ohne Staus und Fehleinzüge, mit hoher Geschwindigkeit aus der Tasche heraus laufen kann, damit eine schnelle, problemlose, kontinuierliche und zuverlässige Schussfolge des Maschinengewehrfeuers gewährleistet ist.

### Bezugszeichenzusammenstellung

- 1: Patronengurt
- 2: Taschenboden
- 3: Taschenverschlussklappe
- 4: Taschenrückwand
- 5: Taschenseitenwand
- 6: Taschendecke
- 7: Taschendeckel
- 8: Fixierstück
- 9: Verschlusslasche
- 10: Patronenlagesicherungsplatte
- 11: Patronenlagesicherungsspannelement
- 12: Reißverschluss
- 13: Kompressionseinheit
- 14: Innenvolumenreduktionsband
- 15: Fixierende
- 16: Freiende
- 17: Tragegurt
- 18: Innenflauschband
- 19: Innenhakenklettband
- 20: Falznaht
- 21: Kompressionsöse
- 22: Kompressionstunnel
- 23: Kompressionsband
- 24: Kordelstopper
- 25: Betätigungstaster
- 26: Aufhängeschlaufe
- 27: Schlaufenband
- 28: D-Ring
- 29: Adapter
- 30: Laschenverschlusshakenpad
- 31: Laschenverschlussflauschpad
- 32: Laschenlagesicherungsflauschpad
- 33: Verschlusshakenfixierfläche
- 34: Entwässerungsöse
- 35: Schieber
- 36: Schiebergriffstück
- 37: Verbindungsband
- 38: Durchgangsloch
- 39: Steckschnalle

## Patentansprüche

1. Tasche zum Tragen eines Patronengurtes (1), in der Bauform einer den Patronengurt (1) aufnehmenden, schlauchförmigen, flexiblen Hülle, die im wesentlichen aus einem gewebten Stoff besteht, und die an einem, dem unteren Ende, stirnseitig mit einem Taschenboden (2) verschlossen ist, und die am anderen, dem oberen Ende, offen ist, wobei im Bereich des offenen Endes der flexiblen, schlauchförmigen Hülle eine Taschenverschlussklappe (3) angeordnet ist, wobei zwischen diesen beiden Enden, am Umfang, in Längsrichtung der schlauchförmigen Hülle, ein Verschluss angeordnet ist, der ein Öffnen der Hülle über deren Länge ermöglicht, wobei
- die am unteren Ende, stirnseitig mit einem rechteckigen Taschenboden (2) verschlossene, schlauchförmige, flexible Hülle einen rechteckigen Querschnitt, mit einer Taschenrückwand (4), zwei an dieser Taschenrückwand (4) angeordneten, einander gegenüberliegenden Taschenseitenwänden (5) und einer der Taschenrückwand (4) gegenüberliegenden rechteckigen Taschendecke (6), aufweist, und
- diese Taschendecke (6) beidseitig, d.h. entlang beider Längsseiten, mittels je eines Reißverschlusses (12) mit den Taschenseitenwänden (5) verbunden ist, und
- die Taschenverschlussklappe (3) aus einem der Taschenrückwand (4) benachbarten, die rechteckige Öffnung der Hülle verschließenden, Taschendeckel (7), einem dem Taschendeckel (7) benachbarten Fixierstück (8) und einer dem Fixierstück (8) benachbarten Verschlusslasche (9) besteht, und
- im Inneren der Tasche am Taschendeckel (7), der rechteckigen Öffnung der Tasche benachbart, eine Patronenlagesicherungsplatte (10) mit einem Patronenlagesicherungsspannelement (11) angeordnet ist, und
- über die Taschenlängsrichtung eine/mehrere, im Bedarfsfall die Taschenrückwand (4) und die Taschenseitenwände (5) zusammenziehende, Kompressionseinheit/en (13) nebeneinander angeordnet ist/sind, und
- im Inneren der Tasche ein in seiner Breite gegenüber der Breite der Taschenrückwand (4) etwa 5% bis 10% schmaleres Innenvolumenreduktionsband (14) angeordnet ist, dessen Länge einerseits von einem Fixierende (15) und andererseits von einem Freiende (16) begrenzt wird, wobei das Fixierende (15) im Innern der Tasche, an der Taschenrückwand (4), etwa 30% bis 40% der Taschenrückwandgesamtlänge vom Taschenboden (2) beabstandet, fest angenäht ist, wobei das gegenüberliegenden Freiende (16), entsprechend dem jeweils für den Patronengurt (1) benötigten Tascheninnenvolumen, stufenlos, entlang der Taschendecke (6), verstellbar an der Taschendecke (6) lagefixiert wird, und
- außen an der Tasche, an der Taschenrückwand (4), ein Tragegurt (17) angeordnet ist.

2. Tasche zum Tragen eines Patronengurtes (1), nach Anspruch 1, **dadurch gekennzeichnet, dass** die Patronenlagesicherungsplatte (10) von einer mit zwei Durchgangslöchern (38) versehenen Grundplatte gebildet wird, durch die das Patronenlagesicherungsspannelement (11) so geführt ist, dass dessen freie Enden unterhalb der Grundplatte lagefixiert sind.

3. Tasche zum Tragen eines Patronengurtes (1), nach Anspruch 1 und/oder 2, **dadurch gekennzeichnet, dass** die Kompressionseinheit (13) aus zwei gegenüberliegend in den Taschenseitenwänden (5) angeordneten Kompressionsösen (21) und einem auf den Bereich der Kompressionsösen (21), und die benachbarten Innenseiten der Taschenseitenwände (5) und auch auf die dazwischen liegende Innenseite der Taschenrückwand (4) aufgenähten, d.h. den Bereich um und zwischen den Kompressionsösen (21) abdeckenden, Kompressionstunnel (22), durch den hindurch ein in den Kompressionsösen (21) an beiden Taschenseitenwänden (5) nach außen austretendes Kompressionsband (23) angeordnet ist / verläuft, besteht.

4. Tasche zum Tragen eines Patronengurtes (1), nach Anspruch 3, **dadurch gekennzeichnet, dass** an den, an beiden Taschenseitenwänden (5) in den Kompressionsösen (21) nach außen austretenden Endbereichen des Kompressionsbandes (23) Kordelstopper (24) mit Betätigungstastern (25) angeordnet sind.

5. Tasche zum Tragen eines Patronengurtes (1), nach Anspruch 3 und/oder 4, **dadurch gekennzeichnet, dass** das Kompressionsband (23) von einem Spanngummi ausgebildet wird.

6. Tasche zum Tragen eines Patronengurtes (1), nach einem der Ansprüche 1 bis 5, **dadurch gekennzeichnet, dass** die Länge des Innenvolumenreduktionsband (14) etwa 70% bis 90% der Länge der Taschenrückwand (4) beträgt, wobei an der Taschendecke (6) im Inneren der Tasche ein Innenflauschband (18) und an der benachbart liegenden Oberfläche des Freiendes (16) des Innenvolumenreduktionsbandes (14), ein zugeordnetes, mit dem Innenflauschband (18) in Wirkverbindung tretendes, Innenhakenklettband (19) angeordnet ist.

7. Tasche zum Tragen eines Patronengurtes (1), nach einem der Ansprüche 1 bis 6, **dadurch gekennzeichnet, dass** an der Taschenrückwand (4) oberhalb des Tragegurtes (17), d.h. in Richtung der Taschenverschlussklappe (3), eine Aufhängeschlaufe (26) angeordnet ist.

8. Tasche zum Tragen eines Patronengurtes (1), nach einem der Ansprüche 1 bis 7, **dadurch gekennzeichnet, dass** an der Taschenrückwand (4) am freien Ende der Taschenverschlussklappe (3) mittels eines Schlaufenbandes (27) ein D-Ring (28) angeordnet.

9. Tasche zum Tragen eines Patronengurtes (1), nach einem der Ansprüche 1 bis 8, **dadurch gekennzeichnet, dass** an der Verschlusslasche (9) ein Laschenverschlusshakenpad (30), dem ein außen an der Taschendecke (6), im Anlagebereich des Laschenverschlusshakenpads (30) bei geschlossener Verschlusslasche (9), ein zugeordnet angeordnetes Laschenverschlussflauschpad (31) angeordnet ist.

10. Tasche zum Tragen eines Patronengurtes (1), nach einem der Ansprüche 1 bis 9, **dadurch gekennzeichnet, dass** mittig auf dem Fixierstück (8) eine Flauschbandfixierfläche aufgenäht ist.

11. Tasche zum Tragen eines Patronengurtes (1), nach Anspruch 10, **dadurch gekennzeichnet, dass** außen an der Taschendecke (6), im Anlagebereich der, an der Verschlusslasche (9), am Fixierstück (8), angeordneten Flauschbandfixierfläche, eine zugeordnete Verschlusshakenfixierfläche (33) angeordnet ist.

12. Tasche zum Tragen eines Patronengurtes (1), nach Anspruch 10 und/oder 11, **dadurch gekennzeichnet, dass** mittig auf der Flauschbandfixierfläche des Fixierstückes (8) ein Adapter (29), an dessen Bodenfläche eine Hakenbandfixierfläche angeordnet ist, lagefixiert befestigt ist.

13. Tasche zum Tragen eines Patronengurtes (1), nach einem der Ansprüche 1 bis 12, **dadurch gekennzeichnet, dass** am oberen Ende der Taschenrückwand (4), außen ein Laschenlagesicherungsflauschpad (32) angeordnet ist.

14. Tasche zum Tragen eines Patronengurtes (1), nach einem der Ansprüche 1 bis 13, **dadurch gekennzeichnet, dass** mittig im Taschenboden (2) eine Entwässerungsöse (34) angeordnet sind.

15. Tasche zum Tragen eines Patronengurtes (1), nach einem der Ansprüche 1 bis 14, **dadurch gekennzeichnet, dass** die an den beiden Reißverschlüssen (12) angeordneten Schieber (35) mit deren Schiebergriffstücken (36) über ein an den beiden Schiebergriffstücken (36) angeordnetes, entkoppelbares Verbindungsband (37) miteinander/untereinander verbunden sind.

## Claims

1. Bag for carrying a cartridge belt (1), constructed in the form of a flexible, tubular sheath incorporating the cartridge belt (1), which is principally made out of woven fabric, and which is closed off by a bag bottom (2), at a lower end and on the front side, and which is open at the other, upper end, wherein in the region of the open end of the flexible, tubular sheath a bag cover flap (3) is arranged, wherein a fastener is arranged lengthways along the tubular sheath between these two ends around the circumference, which makes it possible to open the sheath along its length, wherein
- the closed, tubular, flexible sheath, which is closed at the lower end, on the end face and with a rectangular bag bottom (2), has a rectangular crosssection, with a bag rear wall (4), two bag side walls (5) arranged on this bag rear wall (4) opposite to one another, and a rectangular bag top (6) opposite to the bag rear wall (4), and
- this bag top (6) is connected to the bag side walls (5) on both sides, i.e. along both of the long sides, by means of one zip fastener (12) in each case, and
- the bag cover flap (3) is comprised of a bag cover (7) adjacent to the bag rear wall (4), which closes the rectangular opening of the sheath, a fixing piece (8) adjacent to the bag cover (7) and a fastening flap (9) adjacent to the fixing piece (8), and
- a cartridge layer safety plate (10) is arranged inside the bag at the bag cover (7), adjacent to the rectangular opening of the bag, with a cartridge layer safety clamping element (11), and
- one/or more compression unit/s (13) is/are arranged lengthways along the bag, which if necessary draw the bag rear wall (4) and bag side walls (5) together, and
- an internal volume reduction band (14) is arranged inside the bag, reducing its width to some 5 % to 10 % narrower compared to the width of the bag rear wall (4), whose lengths are terminated at one end by a fixing end (15) and at the other end by a free end (16), wherein the fixing end (15) is sewed firmly in place inside the bag, on the bag rear wall (4), at a distance of some 30% to 40% of the overall length of the bag rear wall away from the bag bottom (2), wherein the free end (16) at the opposite end is fixed adjustably, continuously variable and firmly in place along the bag top (6), in each case corresponding to the inner bag volume required for the cartridge belt (1), and
- a carry belt (17) is arranged on the outside of the bag, on the bag rear wall (4).

2. Bag for carrying a cartridge belt (1), according to Claim 1, **characterized in, that** the cartridge layer safety plate (10) is formed of a base plate fitted with two through holes (38), through which the cartridge layer safety clamping element (11) is guided in such a way, that its free ends are fixed firmly in place beneath the base plate.

3. Bag for carrying a cartridge belt (1), according to Claim 1 and/or Claim 2, **characterized in, that** a compression unit (13) comprising two opposing compression outlets (21) is arranged in the bag side walls (5) and a compression tunnel (22), sewed in place in the region of the compression outlets (21), and the adjacent inner surfaces of bag side walls (5) and also onto the bag rear wall (4) lying between these, i.e. covering the region around and between the compression outlets (21), right through which a compression band (23) in the compression outlets (21) on both bag side walls (5) is arranged/runs towards the outside.

4. Bag for carrying a cartridge belt (1), according to Claim 3, **characterized in, that** cord stoppers (24) with activation buttons (25) are arranged in the end regions of the compression band (23), emerging towards the outside through the compression outlets (21) on both bag side walls (5).

5. Bag for carrying a cartridge belt (1), according to Claim 3 and/or 4, **characterized in, that** the compression band (23) is formed out of a clamping rubber.

6. Bag for carrying a cartridge belt (1), according to one of the Claims 1 to 5, **characterized in, that** the length of the internal volume reduction band (14) amounts to some 70% to 90% of the length of the bag rear wall (4), wherein an inner hook and loop fastening strap (18) is arranged on the bag top (6) inside the bag, and an assigned inner hook and loop strip (19) is arranged on the neighbouring surface of the free end (16) of the internal volume reduction band (14), which produces an effect in combination with the inner hook and loop fastening strap (18).

7. Bag for carrying a cartridge belt (1), according to one of the Claims 1 to 6, **characterized in, that** a suspension loop (26) is arranged on the bag rear wall (4) above the carry belt (17), i.e. in the direction of the bag cover flap (3).

8. Bag for carrying a cartridge belt (1), according to one of the Claims 1 to 7, **characterized in, that** a D-ring (28) is arranged on the bag rear wall (4) at the free end of the bag cover flap (3) by means of a loop band (27).

9. Bag for carrying a cartridge belt (1), according to one of the Claims 1 to 8, **characterized in, that** a fastening flap hook pad (30) is arranged on the fastening flap (9), which has an assigned fastening flap hook and loop pad (31) in the attachment region of the fastening flap hook pad (30) on the outside of the bag top (6), when the fastening flap (9) is closed.

10. Bag for carrying a cartridge belt (1), according to one of the Claims 1 to 9, **characterized in, that** a hook and loop strap fixing surface is sewed onto the middle of the fixing piece (8).

11. Bag for carrying a cartridge belt (1), according to Claim 10, **characterized in, that** an assigned locking hook fixing surface (33) is arranged on the outside of the bag top (6), in the contact area of the hook and loop strap fixing surface arranged at the fixing piece (8) on the fastening flap (9).

12. Bag for carrying a cartridge belt (1), according to one of the Claims 10 and/or 11, **characterized in, that** an adapter (29) is fixed firmly in place in the middle of the hook and loop strap fixing surface of the fixing piece (8), on the bottom surface of which a hook and loop fixing strap is arranged.

13. Bag for carrying a cartridge belt (1), according to one of the Claims 1 to 12, **characterized in, that** a flap layer security hook and loop pad (32) is arranged on the upper end of the bag rear wall (4), on the outside.

14. Bag for carrying a cartridge belt (1), according to one of the Claims 1 to 13, **characterized in, that** a drainage outlet (34) is arranged in the middle of the bag bottom (2).

15. Bag for carrying a cartridge belt (1), according to one of the Claims 1 to 14, **characterized in, that** the two slides (35) with their slide grips (36) arranged at the two zip fasteners (12), are connected to one another / interconnected via a detachable connecting strap (37) arranged at the two slide grips (36).

## Revendications

1. Bandoulière pour transporter une bande de cartouches (1), conçue sous forme d'une housse flexible, de forme tubulaire, permettant le logement de la bande de cartouches (1), étant pour l'essentiel composée d'une matière tissée, et étant fermée sur une extrémité, l'extrémité inférieure, sur le côté avant au moyen d'un fond de bandoulière (2), et étant ouverte sur l'autre extrémité, l'extrémité supérieure, un rabat de fermeture de bandoulière (3) étant disposé dans la zone d'extrémité ouverte de la housse flexible et de forme tubulaire, une fermeture étant disposée entre ces deux extrémités, sur le pourtour, dans la direction longitudinale de la housse de forme tubulaire, laquelle fermeture permet une ouverture de la housse sur tout sa longueur,
- la housse flexible de forme tubulaire fermée sur l'extrémité inférieure du côté avant par un fond de bandoulière (2) rectangulaire présentant une section rectangulaire avec une paroi arrière de bandoulière (4), deux parois latérales de bandoulière (5) en vis-à-vis l'une de l'autre et positionnées sur cette paroi arrière de bandoulière (4) et un recouvrement de bandoulière (6) rectangulaire positionné en vis-à-vis de la paroi arrière de bandoulière (4), et
- ce recouvrement de bandoulière (6) étant relié sur les deux côtés, c'est-à-dire le long des deux côtés longitudinaux au moyen d'une fermeture à glissière (12) respective avec les parois latérales de bandoulière (5), et
- le rabat de fermeture de bandoulière (3) étant composé d'un couvercle de bandoulière (7) placé au voisinage de la paroi arrière de bandoulière (4) et obturant l'ouverture rectangulaire de la housse, d'une pièce de fixation (8) placée au voisinage du couvercle de bandoulière (7) et d'une languette de fermeture (9) placée au voisinage de la pièce de fixation (8), et
- à l'intérieur de la bandoulière sur le couvercle de bandoulière (7), au voisinage de l'ouverture rectangulaire de bandoulière, une plaque de sécurisation de position de cartouches (10) avec un élément de serrage de sécurisation de position de cartouches (11) étant disposée, et
- au dessus de la direction longitudinale de bandoulière, une/plusieurs unité/s de compression (13) étant disposée/s côte-à-côte, laquelle/lesquelles unité/s resserrent ensemble la paroi arrière de bandoulière (4) et les parois latérales de bandoulière (5), et
- à l'intérieur de la bandoulière, une bande de réduction de volume intérieur (14) d'une largeur de 5% à 10% inférieure à celle de la paroi arrière de bandoulière (4) étant disposée, dont la longueur est limitée d'un côté par une extrémité de fixation (15) et d'autre part par une extrémité libre (16), l'extrémité de fixation (15) étant cousue de manière fixe à l'intérieur de la bandoulière, sur la paroi arrière de bandoulière (4), à une distance du fond de bandoulière (2) correspondant à environ 30% à 40% de la longueur totale de la paroi arrière de bandoulière, l'extrémité libre (16) située en vis-à-vis, en fonction du volume intérieur de bandoulière respectivement nécessaire à la bande de cartouches (1), étant fixée en position et ajustable en continu sur le recouvrement de bandoulière (6) le long du recouvrement de bandoulière (6), et
- une bande de transport (17) étant disposée à l'extérieur sur la bandoulière, sur la paroi arrière de bandoulière (4).

2. Bandoulière pour transporter une bande de cartouches (1) selon l'exigence 1 **caractérisée par le fait que** la plaque de sécurisation de position de cartouches (10) est constituée par une plaque de base pourvue de deux trous de passage (38), au travers desquels l'élément de serrage de sécurisation de position de cartouches (11) est introduit de sorte que ses extrémités libres soient fixées en position sous la plaque de base.

3. Bandoulière pour transporter une bande de cartouches (1) selon l'exigence 1 et/ou 2 **caractérisée par le fait que** cette bandoulière présente une unité de compression (13) se composant de deux oeillets de compression (21) placés en vis-à-vis dans les parois latérales de bandoulière (5) ainsi que d'un tunnel de compression (22) cousu sur la zone des oeillets de compression (21), et sur les côtés intérieurs avoisinant des parois latérales de bandoulière (5) ainsi que sur le côté intérieur de paroi arrière de bandoulière (4) placé entre, c'est-à-dire recouvrant la zone autour et entre les oeillets de compression (21), au travers duquel tunnel de compression (22) une bande de compression (23) est disposée/évolue vers l'extérieur dans les oeillets de compression (21) sur les deux parois latérales de bandoulière (5).

4. Bandoulière pour transporter une bande de cartouches (1) selon l'exigence 3 **caractérisée par le fait que**, sur les zones d'extrémité de la bande de compression (23) évoluant vers l'extérieur, sur les deux parois latérales de bandoulière (5) dans les oeillets de compression (21), des dispositifs de blocage de cordon (24) avec boutons d'actionnement (25) sont disposés.

5. Bandoulière pour transporter une bande de cartouches (1) selon l'exigence 3 et/ou 4 **caractérisée par le fait que** la bande de compression (23) est formée par un élastique de serrage.

6. Bandoulière pour transporter une bande de cartouches (1) selon l'une des exigences 1 à 5 **caractérisée par le fait que** la longueur de la bande de réduction de volume intérieur (14) correspond à environ 70% à 90% de la longueur de paroi arrière de bandoulière (4), une bande à velours intérieur (18) étant disposée sur le recouvrement de bandoulière (6) à l'intérieur de la bandoulière, et une bande autoagrippante à crochets intérieurs (19) attribuée, entrant en liaison active avec la bande à velours intérieur (18), étant disposée sur la surface d'appui avoisinante de l'extrémité libre (16) de bande de bande de réduction de volume intérieur (14).

7. Bandoulière pour transporter une bande de cartouches (1) selon l'une des exigences 1 à 6 **caractérisée par le fait que**, sur la paroi arrière de bandoulière (4) au dessus de la bande de transport (17), c'est-à-dire en direction du rabat de fermeture de bandoulière (3), une boucle de suspension (26) est disposée.

8. Bandoulière pour transporter une bande de cartouches (1) selon l'une des exigences 1 à 7 **caractérisée par le fait que**, sur la paroi arrière de bandoulière (4) à l'extrémité libre du rabat de fermeture de bandoulière (3), une bague en D (28) est disposée au moyen d'une bande à boucles (27).

9. Bandoulière pour transporter une bande de cartouches (1) selon l'une des exigences 1 à 8 **caractérisée par le fait que**, sur la languette de fermeture (9), un coussinet crochet de fermeture de languette (30) est disposé, auquel est attribué un coussinet velours de fermeture de languette (31) placé à l'extérieur sur le recouvrement de bandoulière (6) dans la zone d'appui du coussinet crochet de fermeture de languette (30) en cas de languette de fermeture (9) fermée.

10. Bandoulière pour transporter une bande de cartouches (1) selon l'une des exigences 1 à 9 **caractérisée par le fait qu'**une surface de fixation de bande velours est cousue au centre de la pièce de fixation (8).

11. Bandoulière pour transporter une bande de cartouches (1) selon l'exigence 10 **caractérisée par le fait que**, à l'extérieur sur le recouvrement de bandoulière (6), dans la zone d'appui de la surface de fixation de bande velours disposée sur la languette de fermeture (9), sur la pièce de fixation (8), une surface de fixation de crochet de fermeture (33) attribuée est disposée.

12. Bandoulière pour transporter une bande de cartouches (1) selon l'exigence 10 et/ou 11 **caractérisée par le fait que**, au centre sur la surface de fixation de bande velours de la pièce de fixation (8), un adaptateur (29) présentant une surface de fixation de bande crochet sur sa surface de fond est disposé de manière fixe en position.

13. Bandoulière pour transporter une bande de cartouches (1) selon l'une des exigences 1 à 12 **caractérisée par le fait que**, à l'extrémité supérieure de paroi arrière de bandoulière (4), un coussinet velours de sécurisation de position de languette (32) est disposé sur l'extérieur.

14. Bandoulière pour transporter une bande de cartouches (1) selon l'une des exigences 1 à 13 **caractérisée par le fait que**, au centre dans le fond de bandoulière (2), des oeillets d'écoulement d'eau (34) sont disposés.

15. Bandoulière pour transporter une bande de cartouches (1) selon l'une des exigences 1 à 14 **caractérisée par le fait que** les curseurs (35) ainsi que leurs éléments de préhension (36) disposés sur les deux fermetures à glissière (12) sont reliés les uns avec les autres/les uns entre les autres au moyen d'une bande de liaison (37) disposée sur les deux éléments de préhension (36) et pouvant être découplée.
